# EUROPÄISCHE PATENTSCHRIFT

(11) **EP 0 945 563 B1**
(45) Veröffentlichungstag und Bekanntmachung des Hinweises auf die Patenterteilung: **14.02.2007**
(21) Anmeldenummer: 99105715.9
(22) Anmeldetag: 20.03.1999
(51) Int. Cl.: E04G 9/10

(54) **Betonschalung zur Herstellung von Betonartikeln**
Shuttering for producing concrete items
Coffrage pour la réalisation d'articles en béton

(30) Priorität: 21.03.1998 DE 19812517
(43) Veröffentlichungstag der Anmeldung: 29.09.1999
(73) Patentinhaber: Johns Manville International, Inc., Denver, Colorado 80202 (US)
(72) Erfinder: Hassmann, Christian, 86868 Mittelneufnach (DE); Schaab, Andreas, 63743 Aschaffenburg (DE); Hausser, Jörg, 53560 Vettelschoss (DE)
(74) Vertreter: Luderschmidt, Schüler & Partner

(56) Entgegenhaltungen:
- EP-A- 0 562 044
- EP-A- 0 662 028
- EP-A- 0 812 943
- WO-A-98/13179
- DE-A- 3 509 988
- FR-A- 787 657
- GB-A- 2 175 635
- GB-A- 2 180 877
- GB-A- 2 181 774
- US-A- 4 787 597

## Beschreibung

Die Erfindung betrifft eine Betonschalung zur Herstellung von Betonartikeln, wobei auf dem Träger eine sog. Betonformzwischenlage aufgebracht ist.

Um einen Artikel aus Beton, insbesondere Bauteile aus Beton herstellen zu können, ist für die Aufnahme des Frischbetons eine entsprechende Schalung erforderlich. Die Betonschalung ist auf der Baustelle oder auch an Fabrikationsstellen, wo Fertigteile hergestellt werden, ein Hilfsmittel, das nur kurzzeitig eingesetzt wird. Ihre Herstellung erfordert in der Regel jedoch einen großen Aufwand.

Die Betonschalung hat eine ganze Reihe von Aufgaben. Zunächst soll sie natürlich die Form bilden, in welche der Frischbeton eingefüllt wird und in welcher der Beton fest wird. Zum anderen soll sie dem Betonartikel, z.B.eine Wand, eine entsprechende Oberfläche geben.

Insbesondere Bauwerke aus Beton, deren Oberflächen während deren Nutzung stark beansprucht werden, erfordern eine hohe Oberflächenqualität. Beispiele für solche Bauwerke sind Kläranlagen, Wasserbauwerke, wie Schleusen oder Staumauern oder Tunnel und Stützmauern. Betonoberflächen haben in der Regel dann eine hohe Oberflächenqualität, wenn diese möglichst glatt und dicht ist. Dann können Schadstoffe oder Wasser nicht in den Baustoff eindringen und diesen z.B. durch Frost schädigen.

Ferner besteht ein Problem darin, daß der Frischbeton normalerweise mehr Wasser enthält, als für die Hydration erforderlich ist. So drängt beim Verdichten des Betons das Wasser vom Inneren des Betonformkörpers nach außen, so daß die Randzonen mehr Wasser enthalten. Dieses Wasser muß abgeleitet werden, damit die Qualität der Oberfläche nicht beeinträchtigt wird.

Um die vorstehend geschilderten Probleme zu verkleinern, hat man schon versucht, mit verschiedenen sog. Betonformzwischenlagen Abhilfe zu schaffen. Unter Betonformzwischenlagen versteht man gemusterte oder glatte Oberflächen aufweisende, meist textile Flächengebilde, welche auf der Trägereinrichtung auf der Seite der Schalung, die mit dem frischen Beton in Berührung kommt, angebracht sind. So wird in der EP-0 562 044 B1 eine Betonformzwischenlage beschrieben, welche aus einem einteiligen, porösen, zweiseitigen textilen Flächengebilde besteht, bei dem die erste Seite eine Porengröße von 0,2 bis 20 µm aufweist, und die zweite Seite eine Porengröße hat, die größer als die Porengröße der ersten Seite ist und zwischen 10 und 250 µm liegt. Diese Betonformzwischenlage ist in der Lage, Wasser abzuführen und sorgt für eine bessere Oberflächenbeschaffenheit des Betons. Nachteilig ist jedoch, daß sie sehr sorgfältig auf der Trägereinrichtung aufgespannt werden muß. Wird das Aufspannen nachlässig gemacht, so kommt es beim Gießen des Betons in die Form zur Bildung von Falten, welche die Oberflächenbeschaffenheit des Betonkörpers nachteilig beeinflussen. Außerdem ist das Spannen ein arbeitsaufwändiger Schritt, der im übrigen nur durch besonders qualifizierte Fachkräfte durchgeführt werden kann.

In der EP-0 662 028 B1 wird eine Betonschalung zur Herstellung von Betonartikeln beschrieben, welche eine Trägereinrichtung und eine poröse Schalungseinlage umfaßt, die an der Trägereinrichtung anliegt, jedoch nicht an dieser befestigt ist. Dabei besteht die Einlage aus einem porösen Textilstoff, der auf einen entwässernden Gitterstrukturstoff aufkaschiert ist. Auch bei dieser Konstruktion stellt sich das Problem des Befestigens der Einlage auf der Trägereinrichtung. Zudem läßt sich diese Betonformzwischenlage nach Angaben des Herstellers nur maximal zwei mal verwenden.

In der EP-0 812 943 A schließlich wird eine Betonformzwischenlage beschrieben, die im wesentlichen aus einem Vlies aus Fasern aufgebaut wird, deren Titer zwischen 0,7 und 3 dtex liegen, wobei das Vlies eine Höchstzugskraftdehnung von mindestens 300 N und eine Oberflächengüte entsprechend einer Porengröße von 1 bis 80 µm aufweist. Dieses Vlies kann auch zusammen mit einem mit Abstandsgliedern versehenen Gitter kombiniert werden. Auch hier stellt sich das Problem, daß diese Zwischeneinlagen sorgfältig gespannt werden müssen.

Allen bekannten Zwischeneinlagen haftet im übrigen der Nachteil an, daß sie nur beschränkt wiederverwendet werden können, da sich die Zwischeneinlagen beim Abbinden mit Betonteilchen zusetzen und sie beim Ablösen nach dem Abbinden des Betons häufig mechanisch beschädigt werden.

Es besteht somit noch ein Bedürfnis nach verbesserten Betonschalungen, welche aus Trägereinrichtungen mit Betonformzwischenlage bestehen.

Aufgabe der Erfindung ist es deshalb, eine Betonschalung zur Herstellung von Betonartikeln zur Verfügung zu stellen, welche während des Abbindens des Betons das Überschußwasser vorteilhaft ableitet, das Oberflächen mit guter vorschriftsmäßiger Oberflächenbeschaffenheit gewährleistet, die einfach und schnell hergestellt werden kann, die keine komplizierten Maßnahmen zum Spannen der Zwischenlage benötigt, die auch von weniger spezialisierten Kräften schnell an der Baustelle fertiggestellt werden kann und die ohne großen Aufwand und Materialverlust mehrfach wiederverwendet werden kann.

Diese Aufgabe wird gelöst durch eine Betonschalung zur Herstellung von Betonartikeln umfassend
a) eine Trägereinrichtung und eine Betonform-Zwischenlage
b) ein auf die Trägereinrichtung durch Auftackern haltbar befestigtes gitterförmiges Flächengebilde,
c) ein auf das gitterförmige Flächengebilde mittels eines alkalilöslichen Klebers befestigtes Vlies.

Besonders vorteilhafte Ausfiihrungsformen der erfindungsgemäßen Betonschalung sind in den Patentansprüchen 2 bis 14 wiedergegeben. Ein weiterer Gegenstand der Erfindung ist ein Verfahren zur Herstellung von Betonschalungen gemäß Patentanspruch 15. Gegenstand der Erfindung ist ferner die Verwendung der Betonschalungen zur Herstellung von Betonartikeln.

Als Trägereinrichtungen werden vorzugsweise Schalungsplatten verwendet. Dies sind meist fabrikmäßig hergestellte, insbesondere rechteckige Platten aus Vollholz, aus Sperrholz oder aus Metall. Auch Schalbretter können als Trägereinrichtung dienen.

Das gitterförmige Flächengebilde wird auf der Trägereinrichtung befestigt, d.h. nicht nur angrenzend angeordnet, sondern so, daß es fest auf dem Träger anhaftet, also weder verschiebbar ist noch Falten bilden kann. Dabei wird insbesondere bei Trägern aus Holz die Tackertechnik angewacht; dabei kann das Auftackern bereits in Fabrikationshallen durchgeführt werden, es ist aber auch ohne weiteres möglich, dies erst an der Baustelle durchzuführen.

Gitterförmige Flächengebilde, auch Gitterstrukturstoffe genannt, sind an sich bereits bekannt und werden z.B. in der EP-0 812 943 A, in der EP-0 662 028 B1 und in der US-Patentschrift 4 815 892 beschrieben, auf deren Offenbarung sich hier ausdrücklich bezogen wird.

Das gitterförmige Flächengebilde kann als Gittergewebe, Kreuzgelege oder als siebförmiges Gebilde, z.B. als Folie mit ausgestanzten Löchern, vorliegen. Es besteht vorzugsweise aus Kunststoff, insbesondere Polypropylen, Polyvinylchlorid (PVC), Polyethylen u. dergl. Das gitterförmige Flächengebilde kann auch aus Stahl, Edelstahl oder Blech hergestellt sein, z.B. Drahtgeflecht, Streckmetall, Lochblechen usw. Weiter ist es möglich, daß z.B. die Abstand erzeugende Schicht bereits Bestandteil der Trägerschalung ist, wenn die Oberfläche entsprechend gestaltet ist, um Vlies vom gitterförmigen Flächengebilde zu trennen. Sehr geeignet ist ein Abstandsgewebe aus Polypropylen der Firma Tenax Kunststoffe in Lindau, das eine Maschengröße von ca. 3 mm x 3 mm und eine Stegbreite von ca. 1 mm und eine Gesamtdicke von ca. 2 mm besitzt.

Es ist wichtig, daß das gitterförmige Flächengebilde stabil ist, so daß es die beim Betonieren entstehenden Drücke im wesentlichen verformungsfrei aufnehmen kann. Das geometrische Verhältnis von Lochgröße zu Stegfläche muß so gestaltet sein, daß einerseits eine ausreichend große Klebefläche für das aufzubringende Vlies zur Verfügung steht, daß andererseits aber auch genügend Lochfläche vorhanden ist, um das Wasser ungehindert abfließen zu lassen.

Das gitterförmige Flächengebilde wird auf die Trägereinrichtung vorzugsweise bündig aufgebracht; es ist aber auch möglich, eine größere Fläche aufzubringen, so daß die überstehenden Randflächen über die Kanten des Trägers gezogen werden müssen.

Das Vlies wird auf das gitterförmige Flächengebilde mittels eines geeigneten Klebers befestigt. Dazu wird vorzugsweise das Gittergewebe zunächst mit einem Kleber versehen, insbesondere mit einem Sprühkleber. Die Menge des aufgebrachten Klebers muß so groß sein, daß einerseits die Abstandsglieder des Gitters auf der zum Vlies zugewandten Seite ausreichend mit Kleber versehen sind, so daß das Vlies ausreichend haften kann, andererseits darf die Menge nicht so groß sein, daß die Zwischenräume des Gitters vollständig mit dem Kleber ausgefüllt werden. Vorzugsweise wird die Menge so bemessen, daß mindestens 50 % der Gitterlöcherfläche frei von Kleber sind. Es können auch sogenannte Haftkleber eingesetzt werden, die nach Gebrauch das Ablösen bzw. Abziehen des Vlieses ermöglichen. Ferner sind Aufstreichkleber und abrollbare Kleber geeignet.

Das Vlies kann direkt auf das mit Kleber versehene gitterförmige Flächengebilde aufgebracht und durch einfaches Andrücken fixiert werden. Als Vliese eignen sich insbesondere solche, die aus Fasern aufgebaut sind, deren Titer zwischen 0,7 bis 4 dtex, bevorzugt 1 bis 3 dtex, besonders bevorzugt 1,5 bis 2,6 dtex liegen. Vliese dieser Art werden in der EP-0 812 943 A beschrieben. Auf die Offenbarung dieser europäischen Patentanmeldung wird sich besonders bezogen.

Besonders geeignet sind Kleber, die aufgesprüht werden können. Alternativ kann aber auch der Kleber durch Rollen oder Streichen aufgebracht werden.

Der geeignete Kleber ist so optimiert, daß sich das Vlies nach dem Entschalen ohne nennenswerten Kraftaufwand vom gitterförmigen Flächengebilde lösen läßt. Dies ist z.B. dann möglich, wenn die Klebewirkung durch die hohe Alkalität des Betons geschwächt wird.

Alternativ kann die Klebewirkung des Klebers auch so abgestimmt sein, daß nur eine geringe Kraft beim Entschalen notwendig ist

Die verwendeten Kleber sind sogenannte Alkali-lösliche Kleber, die durch das während des beim Erstarren und Erhärten des Betons austretende alkalische Wasser angelöst oder weitgehend aufgelöst werden. Dabei verliert der Kleber seine Klebewirkung.

Sehr geeignet sind Sprühkleber, wie z.B. der Sprühkleber 75 oder auch, ein Aerosolklebstoff der Firma 3M Deutschland GmbH in Neuss.

Das Vlies kann auf der Seite, welche mit dem Beton in Kontakt kommt, glatt gestaltet sein, es kann aber auch strukturiert sein.

Es war besonders überraschend, daß die Erfindung eine Betonschalung zur Verfügung stellt, mit der auf sehr wirtschaftliche und einfache Art Betonartikel herzustellen sind. Die Betonschalung gewährleistet eine sehr gute Entwässerung des Betons. Nach dem Entschalen kann das Vlies ganz einfach von dem gitterförmigen Flächengebilde abgezogen werden, da sich der Kleber leicht von dem Gitter lösen läßt und dieses praktisch unversehrt geblieben ist, kann die Trägereinrichtung mit dem gitterförmigen Flächengebilde mehrmals benutzt werden, d.h. es kann wieder ein neues Vlies aufgebracht werden. Im allgemeinen ist erst nach 20 bis 30maligem Benutzen ein Entfernen der gitterförmigen Auflage notwendig. Die fertige Betonschalung kann darüber hinaus auf der Baustelle gelagert werden, ohne daß sich das Vlies von der gitterförmigen Unterlage löst, da der Kleber von Regenwassemicht geschwächt wird.

Die Herstellung und der Einsatz dieser erfindungsgemäßen Betonschalung ist erheblich kostengünstiger gegenüber anderen bekannten Produkten, da die Verwendung dieser Schalungen materialsparend und zeitsparend ist.

Die Betonschalungen sind für alle üblichen Schalungsarten, wie systemlose Schalungen und Systemschalungen geeignet. Sie lassen sich besonders vorteilhaft beim Bau von Kläranlagen, Wasserbehältern, Regenwasserrückhaltebecken, Schleusen, Deichen, Dämmen, Brückenpfeiler, Tunnels, Erdbefestigungsmauern usw., einsetzen.

Die erfindungsgemäße Schalung hält Zement und Zuschlagstoffe in hervorragender Weise zurück und läßt Luft und Wasser sehr gut entweichen.

Die Erfindung wird durch folgendes Beispiel näher erläutert:

Auf eine Holzschaltafel von 1 m mal 2 m wird als gitterförmiges Flächengebilde ein Polypropylen-Flächengebilde der Fa. TENAX Kunststoffe in Lindau mit einer Maschenweite von 5 mm aufgetackert, so daß es fest mit der Schaltafel verbunden ist. Sodann wird mit dem Sprühkleber Nr. 75 von 3M das Flächengebilde so besprüht, daß es weitgehend mit einer Schicht des Klebers bedeckt ist und die Zwischenräume der Maschen möglichst wenig Kleber enthalten. Sodann wird auf das Flächengebilde ein Vlies glatt und faltenfrei aufgelegt und durch Andrücken fixiert. Die Kanten des Vlieses werden umgeschlagen und an der Stirnseite bzw. Rückseite der Schalung befestigt. Die Schalung wird zusammengebaut und mit Frischbeton gefüllt. Die aufgebrachte Betonformzwischenlage wirkt wie ein Filter. Sie hält Zement und Zuschlagstoff zurück und läßt Luft und Wasser entweichen. Die erhärtete Betonoberfläche ist dicht und fest und im wesentlichen frei von Poren und Lunkern. Nach ausreichendem Erhärten des Betons wird die Schalung entfernt. Das Vlies läßt sich leicht von der Gitterauflage entfernen. Der Träger mit dem gitterförmigen Flächengebilde kann alsbald wieder für die Auflage eines neuen Vlieses und zum Einsatz zum Betonieren wieder verwendet werden.

## Patentansprüche

1. Betonschalung zur Herstellung von Betonartikeln, umfassend eine Trägereinrichtung und eine Betonform-Zwischenlage sowie ein auf der Trägereinrichtung angeordnetes gitterförmiges Flächengebilde, **dadurch gekennzeichnet, dass** auf der Trägereinrichtung das gitterförmige Flächengebilde haltbar durch Auftackern befestigt ist und auf dieses gitterförmige Flächengebilde ein Vlies mittels eines alkalilöslichen Klebers befestigt ist.

2. Betonschalung nach Anspruch 1, **dadurch gekennzeichnet, daß** das Vlies mittels eines Haftklebers befestigt ist.

3. Betonschalung nach Anspruch 2, **dadurch gekennzeichnet, daß** die Tackerungen jeweils im Abstand von 1 bis 10 cm angebracht sind.

4. Betonschalung nach mindestens einem der Ansprüche 1 bis 3, **dadurch gekennzeichnet, daß** das gitterförmige Flächengebilde auf der Trägereinrichtung aufgeklebt, aufgeschraubt oder aufgeschweißt ist.

5. Betonschalung nach mindestens einem der Ansprüche 1 bis 2, **dadurch gekennzeichnet, daß** das gitterförmige Flächengebilde bereits integraler Teil der Trägereinrichtung ist.

6. Betonschalung nach mindestens einem der Ansprüche 1, oder 3 bis 5, **dadurch gekennzeichnet, daß** das Vlies mittels eines Sprühklebers befestigt ist.

7. Betonschalung nach mindestens einem der Ansprüche 1 bis 5, **dadurch gekennzeichnet, daß** das Vlies mittels eines Aufstreichklebers oder abrollbaren Klebers befestigt ist.

8. Betonschalung nach mindestens einem der Ansprüche 1 bis 7, **dadurch gekennzeichnet, daß** die Menge des Klebers so bemessen ist, daß die Abstandsglieder des Gitters auf der Seite, welche dem Vlies zugewandt ist, im wesentlichen mit Kleber versehen sind und der Kleber nur einen Teil der Gitterlöcher ausfüllt.

9. Betonschalung nach Anspruch 8, **dadurch gekennzeichnet, daß** die Löcher zwischen den Abstandsgliedern höchstens zu 50 % ihres Volumens mit Kleber gefüllt sind.

10. Betonschalung nach einem der Ansprüche 1 bis 9, **dadurch gekennzeichnet, daß** das Vlies aus Fasern aufgebaut ist, deren Titer zwischen 0,7 bis 4 dtex, bevorzugt 1 bis 3 dtex, besonders bevorzugt 1,5 bis 2,6 dtex liegt, das Vlies eine Höchstzugkraft von mindestens 300 N, vorzugsweise mindestens 400 N, insbesondere mindestens 500 N, in Längsrichtung und mindestens 250 N, vorzugweise mindestens 300 N, insbesondere mindestens 350 N, in Querrichtung, gemessen an einem 5 cm breiten Streifen besitzt und eine Oberflächengüte entsprechend einer Porengröße von 1 bis 80 µm, vorzugsweise von 5 bis 60 µm, insbesondere 10 bis 30 µm, aufweist.

11. Betonschalung nach Anspruch 10, **dadurch gekennzeichnet, daß** das Vlies aus Polyesterfasern aufgebaut ist, die aus mindestens 95 % Polyethylenterephthalat, insbesondere unmodifiziertem Polyethylenterephthalat einer Intrinsicviskosität von 0,5 bis 1,4 dl/g, gemessen an Lösungen mit Dichloressigsäure bei 25° C, bestehen.

12. Betonschalung nach mindestens einem der Ansprüche 1 bis 4 oder 7 bis 11, **dadurch gekennzeichnet, daß** das gitterförmige Flächengebilde ein Gittergewebe ist.

13. Betonschalung nach Anspruch 1, **dadurch gekennzeichnet, daß** das gitterförmige Flächengebilde ein Lochblech oder eine Kunststofflochplatte ist.

14. Betonschalung nach einem der Ansprüche 1 bis 13, **dadurch gekennzeichnet, daß** das gitterförmige Flächengebilde eine Maschenweite von 2 bis 15 mm aufweist.

15. Verfahren zur Herstellung einer Betonschalung zur Herstellung von Betonartikeln, **dadurch gekennzeichnet, daß** man auf eine Trägereinrichtung ganzflächig ein gitterförmiges Flächengebilde haltbar durch Auftackern befestigt, das gitterförmige Flächengebilde mit einem alkalilöslichen Kleber in einer Menge versieht, daß die Abstandsglieder des Gitters auf der Seite, welche dem Vlies zugewandt ist, im wesentlichen mit Kleber versehen sind und der Kleber nur einen Teil der Gitterlöcher ausfüllt, sodann ganzflächig ein Vlies aufbringt, ggf. glättet und durch Andrücken auf dem gitterförmigen Flächengebilde fixiert.

16. Verwendung der Betonschalung nach einem der Ansprüche 1 bis 14 oder hergestellt nach einem Verfahren gemäß Anspruch 15 zur Herstellung von Betonartikeln.

## Claims

1. A concrete formwork for producing concrete items, comprising a support device and a concrete form interlay as well as a latticed flat structure, which is arranged on the support device, **characterized in that** the latticed flat structure is attached in a durable manner to the support device by tacking, and a nonwoven fabric is attached to this latticed flat structure by means of an alkali-soluble adhesive.

2. The concrete formwork according to Claim 1, **characterized in that** the nonwoven fabric is attached by means of a pressure-sensitive adhesive.

3. The concrete formwork according to Claim 2, **characterized in that** the tacking is in each case applied at a spacing of from 1 to 10 cm.

4. The concrete formwork according to at least one of Claims 1 to 3, **characterized in that** the latticed flat structure is glued, screwed or welded to the support device.

5. The concrete formwork according to at least one of Claims 1 to 2, **characterized in that** the latticed flat structure is already an integral part of the support device.

6. The concrete formwork according to at least one of Claims 1 or 3 to 5, **characterized in that** the nonwoven fabric is attached by means of a spray adhesive.

7. The concrete formwork according to at least one of Claims 1 to 5, **characterized in that** the nonwoven fabric is attached by means of a spread-on adhesive or rollable adhesive.

8. The concrete formwork according to at least one of Claims 1 to 7, **characterized in that** the quantity of adhesive is metered such that the spacers of the lattice on the side which faces the nonwoven fabric are substantially provided with adhesive and the adhesive fills only a part of the lattice holes.

9. The concrete formwork according to Claim 8, **characterized in that** the holes between the spacers are filled with adhesive to at most 50% of their volume.

10. The concrete formwork according to any one of Claims 1 to 9, **characterized in that** the nonwoven fabric is composed of fibres whose titres are between 0.7 and 4 dtex, preferably 1 and 3 dtex, particularly preferably 1.5 and 2.6 dtex, the nonwoven fabric has a maximum tensile strength of at least 300 N, preferably at least 400 N, particularly at least 500 N, in the longitudinal direction and at least 250 N, preferably at least 300 N, particularly at least 350 N, in the transverse direction, measured on a 5 cm wide strip, and a surface finish corresponding to a pore size of 1 to 80 µm, preferably of 5 to 60 µm, particularly 10 to 30 µm.

11. The concrete formwork according to Claim 10, **characterized in that** the nonwoven fabric is composed of polyester fibres which consist of at least 95% polyethylene terephthalate, particularly unmodified polyethylene terephthalate of an intrinsic viscosity of 0.5 to 1.4 dl/g, measured by solutions with dichloroacetic acid at 25° C.

12. The concrete formwork according to at least one of Claims 1 to 4 or 7 to 11, **characterized in that** the latticed flat structure is a lattice woven fabric.

13. The concrete formwork according to Claim 1, **characterized in that** the latticed flat structure is a perforated plate or a plastics perforated plate.

14. The concrete formwork according to any one of Claims 1 to 13, **characterized in that** the latticed flat structure has a mesh width of 2 to 15 mm.

15. A method for producing a concrete formwork for producing concrete items, **characterized in that** a latticed flat structure is attached in a durable manner to the entire surface area of a support device by tacking, the latticed flat structure is provided with an alkali-soluble adhesive in a quantity such that the spacers of the lattice on the side which faces the nonwoven fabric are substantially provided with adhesive and the adhesive fills only a part of the lattice holes, then a nonwoven fabric is applied to the entire surface area, optionally smoothed and fixed through contact pressure on the latticed flat structure.

16. The use of the concrete formwork according to any one of Claims 1 to 14 or produced according to a method according to Claim 15 for producing concrete items.

## Revendications

1. Coffrage pour béton pour la réalisation d'articles de béton, comprenant un dispositif portant et une couche intermédiaire pour des formes de béton aussi bien qu'une structure de surface réticulaire disposée sur le dispositif portant, **caractérisé en ce que**, la structure de surface réticulaire est fixée de manière stable par capsage sur le dispositif portant, et sur cette structure de surface réticulaire est fixé un voile par l'intermédiaire d'un adhésif soluble en milieu alcalin.

2. Coffrage pour béton selon la revendication 1, **caractérisé en ce que**, le voile est fixé par l'intermédiaire d'un liant adhérent.

3. Coffrage pour béton selon la revendication 2, **caractérisé en ce que**, les capsages s'appliquent aux intervalles de 1 à 10 cm.

4. Coffrage pour béton selon au moins l'une des revendications 1 à 3, **caractérisé en ce que**, la structure de surface réticulaire est collée, vissée ou soudée sur le dispositif portant.

5. Coffrage pour béton selon au moins l'une des revendications 1 à 2, **caractérisé en ce que**, la structure de surface réticulaire est déjà partie composante du dispositif portant.

6. Coffrage pour béton selon au moins l'une des revendications 1 ou 3 à 5, **caractérisé en ce que**, le voile est fixé par l'intermédiaire d'un adhésif pulvérisant.

7. Coffrage pour béton selon au moins l'une des revendications 1 à 5, **caractérisé en ce que**, le voile est fixé par l'intermédiaire d'un adhésif de graissage ou d'un adhésif étendu avec le rouleau.

8. Coffrage pour béton selon au moins l'une des revendications 1 à 7, **caractérisé en ce que**, la quantité d'adhésif est ainsi dosée que les éléments de distance du réseau sont pourvus en essence avec de l'adhésif sur le côté voisiné avec le voile, et l'adhésif remplit seulement une portion des trous du réseau.

9. Coffrage pour béton selon la revendication 8, **caractérisé en ce que**, les trous d'entre les éléments de distance sont remplis avec de l'adhésif tout au plus jusqu'à 50% de leur volume.

10. Coffrage pour béton selon l'une des revendications 1 à 9, **caractérisé en ce que**, le voile est constitué de fibres dont le titre se trouve entre 0,7 et 4 dtex, de préférence entre 1 et 3 dtex, spécialement de préférence entre 1,5 et 2,6 dtex, le voile a une force de traction maxime d'au moins 300 N, de préférence d'au moins 400 N, spécialement d'au moins 500 N, en direction longitudinale, et d'au moins 250 N, de préférence d'au moins 300 N, spécialement d'au moins 350 N, en direction transversale, mesurée à une bande large de 5 cm, et présente une qualité de la surface correspondant à une dimension des pores de 1 à 80 µm, de préférence de 5 à 60 µm, spécialement de 10 à 30 µm.

11. Coffrage pour béton selon la revendication 12, **caractérisé en ce que**, le voile est construit de fibres de polyester, qui consistent en au moins 95% de téréphtalate de polyéthylène, spécialement de téréphtalate de polyéthylène non modifié, avec une viscosité intrinsèque de 0,5 à 1,4 dl/g, mesurée aux solutions avec de l'acide dichlore-acétique à 25°C.

12. Coffrage pour béton selon au moins l'une des revendications 1 à 4 ou 7 à 11, **caractérisé en ce que**, la structure de surface réticulaire est un tissu sous forme de filet.

13. Coffrage pour béton selon la revendication 1, **caractérisé en ce que**, la structure de surface réticulaire est une tôle perforée ou une plaque perforée en matière plastique.

14. Coffrage pour béton selon l'une des revendications 1 à 13, **caractérisé en ce que**, la structure de surface réticulaire présente une largeur de l'oeil de 2 à 15 mm.

15. Procédé pour la réalisation d'un coffrage pour béton pour la réalisation d'articles de béton, **caractérisé en ce qu'**, une structure de surface réticulaire est fixée de manière stable, complètement plane, par capsage sur un dispositif portant, la structure de surface réticulaire est pourvue avec un adhésif soluble en milieu alcalin, dans une telle quantité que les éléments de distance du filet soient pourvus en essence avec de l'adhésif sur le côté voisiné avec le voile, et l'adhésif remplisse seulement une portion des trous du réseau, puis un voile est appliqué complètement plan, et le cas échéant nivelé, et fixé par pression sur la structure de surface réticulaire.

16. Utilisation coffrage pour béton selon l'une des revendications 1 à 14 ou réalisé selon un procédé selon la revendication 15, pour la réalisation d'articles de béton.
